# EUROPÄISCHE PATENTSCHRIFT

(11) **EP 0 706 460 B1**
(45) Veröffentlichungstag und Bekanntmachung des Hinweises auf die Patenterteilung: **22.01.1997**
(21) Anmeldenummer: 94918735.5
(22) Anmeldetag: 17.06.1994
(51) Int. Cl.: B42F 9/00

(54) **KLEMMVORRICHTUNG**
CLAMPING DEVICE
DISPOSITIF DE SERRAGE

(30) Priorität: 18.06.1993 DE 4320907
(43) Veröffentlichungstag der Anmeldung: 17.04.1996
(73) Patentinhaber: "DURABLE" HUNKE & JOCHHEIM GMBH & CO. KOMMANDITGESELLSCHAFT, D-58636 Iserlohn (DE)
(72) Erfinder: MAIER-HUNKE, Horst, Werner, D-58640 Iserlohn (DE); RUPPRECHT, Günter, D-59757 Arnsberg (DE)
(74) Vertreter: Böning, Manfred, Dr.-Ing.
(86) Internationale Anmeldenummer: DE9400727
(87) Internationale Veröffentlichungsnummer: WO9500344

(56) Entgegenhaltungen:
- EP-A- 0 575 026
- DE-C- 4 036 882
- FR-A- 2 540 789

## Beschreibung

Die Erfindung betrifft eine Klemmvorrichtung für Klemmgut, wie Blattstapel, Schautafeln, Landkarten, Kalender od.dgl. mit zwei über einen Rücken miteinander verbundenen Klemmschenkeln, von denen der eine aus zwei Abschnitten besteht, die im Abstand vom Rücken durch ein parallel zum Rücken verlaufendes Gelenk miteinander verbunden sind, und von denen der mit dem dem Rücken abgewandten Teil des Gelenkes verbundene Abschnitt als Betätigungsgriff ausgebildet und mit einem Klemmstempel versehen ist, der sich aus einer Stellung, in der er dem Rücken abgewandt ist und das Klemmgut freigibt, in eine Klemmstellung schwenken läßt, in der er dem Rücken zugewandt ist und gegenüber dem anderen Klemmschenkel eine durch mindestens einen Anschlag definierte Rastposition einnimmt, in der er federnd gegen das Klemmgut bzw. den ein Stück mit dem Rücken bildenden anderen Klemmschenkel anliegt.

Aus den Figuren 1a bis 1c der DE 40 36 882 C1 ist eine Klemmvorrichtung der in Betracht gezogenen Art aus Kunststoff bekannt, bei der der Klemmstempel von einem geraden Steg gebildet wird. Die gerade Form des Steges bringt es mit sich, daß die obersten Blätter eines Blattgutstapels durch den Steg gegen den Rücken der Klemmvorrichtung gedrückt werden und sich hierbei unerwünschte Falten bilden können. Um die Faltenbildung zu unterdrücken, bedient man sich bei der bekannten Vorrichtung einer vom Rücken her zwischen die Klemmschenkel ragenden Zunge, die beim Klemmvorgang zwischen dem Blattgutstapel und dem Klemmstempel zu liegen kommt und die einen unmittelbaren Reibungsschluß zwischen Klemmstempel und Blattgutstapel verhindert.

Der Erfindung liegt die Aufgabe zugrunde, eine gattungsgemäße Klemmvorrichtung derart auszugestalten, daß sie auch bei einem Verzicht auf eine in den Klemmspalt ragenden Zunge das Risiko einer Faltenbildung im Bereich der dem Rücken der Klemmvorrichtung zugewandten Ränder von Blättern eines Blattgutstapels zumindest deutlich reduziert und daß sie darüber hinaus unabhängig vom Vorhandensein oder Nichtvorhandensein der Zunge das Festklemmen des Klemmgutes erleichtert. Diese Aufgabe wird erfindungsgemäß dadurch gelöst, daß das freie Ende des Klemmstempels als sich während des Klemmvorganges auf dem Klemmgut abwälzende bogenförmige Gleitkufe ausgebildet ist.

Die erfindungsgemäße Vorrichtung bietet den Vorteil, daß bei ihr die Anlagefläche zwischen dem Klemmstempel und dem Blattgut aufgrund der gleitkufenartigen Ausbildung des Klemmstempels während des Klemmvorganges vergleichsweise groß, die Flächenpressung zwischen Stempel und Klemmgut folglich reduziert und die Gefahr der Faltenbildung von Blättern eines Blattgutstapels mithin weitgehend ausgeschlossen ist.

Weitere Einzelheiten und Merkmale der Erfindung ergeben sich aus den Unteransprüchen und der nachstehenden Beschreibung mehrerer in der beigefügten Zeichnung dargestellter, besonders vorteilhafter Ausführungsbeispiele. Es zeigen:
Fig. 1-5 die Seitenansicht einer als Klemmschiene ausgebildeten Klemmvorrichtung in unterschiedlichen Positionen des Klemmstempels während eines Klemmvorganges,
Fig. 6 die Seitenansicht einer ersten modifizierten Klemm vorrichtung,
Fig. 7 die Seitenansicht einer weiteren modifizierten Klemm vorrichtung und
Fig. 8 die Seitenansicht einer vierten Klemmvorrichtung.

Die Klemmvorrichtung gemäß den Figuren 1 bis 5 weist zwei Klemmschenkel 1 und 2 sowie einen Rücken 3 auf. Der Klemmschenkel 1 ist in zwei Abschnitte 1a und 1b unterteilt, die über ein erstes Gelenk 4 miteinander verbunden sind. Ein zweites Gelenk 5 verbindet den Abschnitt 1a des Klemmschenkels 1 mit dem Rücken 3 der Klemmvorrichtung.

Zwischen den Abschnitten 1a des Klemmschenkels 1 und dem Klemmschenkel 2 erstreckt sich ein Steg aus elastischem Material, der eine Feder 6 bildet, die in Verbindung mit dem zweiten Gelenk 5 dazu dient, das Klemmvermögen der Klemmvorrichtung sowohl bezüglich der Dicke des festzuklemmenden Gutes als auch bezüglich der Dauerhaftigkeit zu verbessern.

Das jeweils aufzunehmende, regelmäßig von einem Blattstapel gebildete Klemmgut 7 wird zwischen dem Klemmschenkel 2 und einem Klemmstempel 8 festgeklemmt, dessen Rastposition gegenüber dem Klemmschenkel 2 durch einen Anschlag 9 bestimmt wird. Der Klemmstempel 8 und der Anschlag 9 werden von Stegen gebildet, deren Anordnung so getroffen ist, daß der Abstand A zwischen dem Rücken 3 der Klemmvorrichtung und der Verbindungsstelle des ersten Gelenkes 4 mit dem Abschnitt 1b des Klemmschenkels 1 in der Rastposition größer ist als der kleinste Abstand a zwischen dem Rücken 3 und dem Punkt, an dem sich das freie Ende des Klemmstempels 8 auf dem Klemmschenkel 2 bzw. dem Klemmgut 7 abstützt (vgl. Fig. 6).

Beim Einführen des Klemmgutes in den Klemmspalt 10 nimmt die Klemmvorrichtung die in Figur 1 dargestellte Lage ein. Aus dieser Lage wird der Abschnitt 1b des Klemmschenkels 1 im Uhrzeigersinn geschwenkt, wie dies in den Figuren 2 bis 5 dargestellt ist. Während des Schwenkvorganges bewegt sich das als bogenförmige Gleitkufe 11 ausgebildete freie Ende des Klemmstempels 8 über den Blattgutstapel in die in Figur 5 dargestellte Klemmposition, in der die von einer Kuppe 12 gebildete Spitze des Klemmstempels 8 gegen den Blattgutstapel anliegt. Gleichzeitig kommt der Anschlag 9 zur Anlage gegen den Blattgutstapel. Aufgrund der Eigenelastizität der aus einem Hart-PVC bestehenden Klemmschenkel 1 und 2 sowie des Rückens 3 und aufgrund der Federwirkung der aus einem dauerelastischen Kunststoff bestehenden Feder 6 ist die Gewähr für eine einwandfreie Klemmwirkung gegeben.

In den Figuren 6, 7 und 8 sind geringfügig modifizierte Klemmvorrichtungen dargestellt, wobei für einander entsprechende Teile die gleichen Bezugszeichen wie bei der zuvor beschriebenen Ausführungsform verwendet sind und im folgenden lediglich auf die Unterschiede eingegangen wird.

Figur 6 zeigt eine Klemmvorrichtung mit einer Feder 13, die zusätzlich über einen Ausleger 14 mit dem Rücken verbunden ist. Außerdem ist der Klemmschenkel 2 bei dieser Ausführungsform auf seiner Innenseite mit einer rutschfesten Auflage 15 versehen.

In Figur 7 wird zur Unterstützug der Klemmkraft neben einer Zugfeder 16 eine Druckfeder 17 verwendet, wobei beide Federn vollflächig mit dem Rücken 3 verbunden sind. Als besonders vorteilhaft erweist es sich, daß das dem Glenk 4 zugewandte Ende des Klemmstempels 8 in der Klemmstellung eine Auflage 18 zur Abstützung des dem Rücken abgewandten Endes des mit dem Rücken 3 verbundenen Abschnittes 1a des Klemmschenkels 1 bildet. An seiner Außenseite ist der Klemmschenkel 2 mit einer durch eine Abziehfolie 19 abgedeckten Klebstoffschicht 20 versehen, die beispielsweise eine problemlose Befestigung der Klemmvorrichtung an einer nicht dargestellten Schreibtafel ermöglicht.

Figur 8 schließlich zeigt eine Klemmvorrichtung, bei der zwichen dem Klemmstempel 8 und dem Klemmschenkel 2 eine unter der Einwirkung einer Rückholfeder 21 stehende Führungszunge 22 mit einem Rastnocken 23 angeordnet ist. Dieser Rastnocken 23 muß beim Öffnen der Klemmvorrichtung überwunden werden und stellt folglich eine zusätzliche Arretierung der Klemmvorrichtung in der Klemmposition dar.

Die in den Figuren dargestellte Klemmvorrichtung läßt sich auf höchst wirtschaftliche Art und Weise herstellen. Es ist nämlich durchaus möglich, nicht nur die Klemmschenkel 1 und 2 und den Rücken 3, sondern gleichzeitig auch die Gelenke 4 und 5 und die Federn 6,13,16,17 und 21 sowie die Führungszunge 22 als Koextrusionsprofil auszubilden und von dem hergestellten Profil durch Abtrennen einzelne Klemmvorrichtungen zu gewinnen.

## Patentansprüche

1. Klemmvorrichtung für Klemmgut (7), wie Blattstapel, Schautafeln, Landkarten, Kalender od.dgl. mit zwei über einen Rücken (3) miteinander verbundenen Klemmschenkeln (1,2), von denen der eine aus zwei Abschnitten (1a,1b) besteht, die im Abstand vom Rücken (3) durch ein parallel zum Rücken (3) verlaufendes Gelenk (4) miteinander verbunden sind, und von denen der mit dem dem Rücken (3) abgewandten Teil des Gelenkes verbundene Abschnitt (1b) als Betätigungsgriff ausgebildet und mit einem Klemmstempel (8) versehen ist, der sich aus einer Stellung, in der er dem Rücken (3) abgewandt ist und das Klemmgut (7) freigibt, in eine Klemmstellung schwenken läßt, in der er dem Rücken (3) zugewandt ist und gegenüber dem anderen Klemmschenkel (2) eine durch mindestens einen Anschlag (9) definierte Rastposition einnimmt, in der er federnd gegen das Klemmgut (7) bzw. den ein Stück mit dem Rücken (3) bildenden anderen Klemmschenkel (2) anliegt, **dadurch gekennzeichnet**, daß das freie Ende des Klemmstempels (8) als sich während des Klemmvorganges auf dem Klemmgut (7) abwälzende bogenförmige Gleitkufe (11) ausgebildet ist.

2. Klemmvorrichtung nach Anspruch 1, **dadurch gekennzeichnet**, daß das dem GeIenk (4) zugewandte Ende des Klemmstempels (8) in der Klemmstellung ein Auflager (18) zur Abstützung des dem Rücken (3) abgewandten Endes des mit dem Rücken (3) verbundenen Abschnittes (1a) des das Gelenk (4) aufweisenden Klemmschenkels (1) bildet.

3. Klemmvorrichtung nach Anspruch 1 oder 2, **dadurch gekennzeichnet**, daß das freie Ende der Gleitkufe (11) des Klemmstempels (8) eine Kuppe (12) bildet, die in der Klemmstellung gegen das Klemmgut (7) drückt.

4. Klemmvorrichtung nach einem oder mehreren der Ansprüch1 1 bis 3, **dadurch gekennzeichnet**, daß von den beiden durch ein Gelenk (4) miteinander verbundenen Abschnitten (1a,1b) des einen Klemmschenkels (1) derjenige Abschnitt (1a), der zwischen dem Rücken (3) und dem die beiden Abschnitte (1a,1b) miteinander verbindenden Gelenk (4) liegt, im Bereich des Rückens (3) über ein weiteres Gelenk (5) mit dem Rücken (3) verbunden ist und daß auf diesen Abschnitt (1a) mindestens eine Feder (6;13,16,17) einwirkt, die den Klemmstempel (8) in der Klemmstellung gegen das Klemmgut (7) bzw. den anderen Klemmschenkel (2) drückt.

5. Klemmvorrichtung nach Anspruch 4, **dadurch gekennzeichnet**, daß sie eine als Zugfeder ausgebildete Feder (6,13,16) aufweist.

6. Klemmvorrichtung nach Anspruch 5, **dadurch gekennzeichnet**, daß die Feder (6,13,16) von einem elastischen Steg gebildet wird, der den zwischen den beiden Gelenken (4,5) gelegenen Abschnitt (1) des einen Klemmschenkels (1) mit dem anderen Klemmschenkel (2) verbindet.

7. Klemmvorrichtung nach Anspruch 5 oder 6, **dadurch gekennzeichnet**, daß der die Feder (13,16) bildende elastische Steg zusätzlich mit dem Rücken (3) verbunden ist.

8. Klemmvorrichtung nach Anspruch 7, **dadurch gekennzeichnet**, daß der die Feder (16) bildende elastische Steg vollflächig mit dem Rücken (3) verbunden ist.

9. Klemmvorrichtung nach einem oder mehreren der Ansprüche 1 bis 8, **dadurch gekennzeichnet**, daß sie eine als Druckfeder ausgebildete Feder (17) aufweist.

10. Klemmvorrichtung nach Anspruch 9, **dadurch gekennzeichnet**, daß die Druckfeder (17) von einem elastischen Steg gebildet wird, der zwischen zwei über den Rücken (3) vorstehenden Vorsprüngen der beiden Klemmschenkel (1,2) angeordnet ist.

11. Klemmvorrichtung nach Anspruch 10, **dadurch gekennzeichnet**, daß der die Feder (17) bildende elastische Steg vollflächig mit dem Rücken (3) verbunden ist.

12. Klemmvorrichtung nach einem oder mehreren der Ansprüche 1 bis 11, **dadurch gekennzeichnet**, daß der den Klemmstempel (8) aufweisende Abschnitt (1b) des einen Klemmschenkels (1) auf der dem Rücken (3) abgewandten Seite des Klemmstempels (8) mit einem dessen Rastposition bestimmenden Anschlag (9) versehen ist.

13. Klemmvorrichtung nach einem oder mehreren der Ansprüche 1 bis 12, **dadurch gekennzeichnet**, daß zwischen dem Klemmstempel (8) und dem dem aus zwei durch ein Gelenk (4) miteinander verbundenen Abschnitten (1a,1b) bestehenden Klemmschenkel gegenüber liegenden Klemmschenkel (2) eine Führungszunge (22) angeordnet ist.

14. Klemmvorrichtung nach Anspruch 13, **dadurch gekennzeichnet**, daß die Führungszunge (22) einen Rastnocken (23) für den Klemmstempel (8) aufweist.

15. Klemmvorrichtung nach einem oder mehreren der Ansprüche 1 bis 14, **dadurch gekennzeichnet**, daß der Rücken (3) und die Klemmschenkel (1,2) aus Hart-PVC und die Gelenke (4,5) sowie die Feder (6) aus einem dauerelastischen Kunststoff bestehen.

16. Klemmvorrichtung nach einem oder mehreren der Ansprüche 1 bis 15, **dadurch gekennzeichnet**, daß der gelenkfreie Klemmschenkel (2) im Bereich des Klemmstempels (8) an seiner Innenseite mit einer rutschfesten Auflage (15) versehen ist.

17. Klemmvorrichtung nach einem oder mehreren der Ansprüche 1 bis 16, **dadurch gekennzeichnet**, daß sie insgesamt aus einem Abschnitt eines Koextrusionsprofiles besteht.

18. Klemmvorrichtung nach einem oder mehreren der Ansprüche 1 bis 17, **dadurch gekennzeichnet**, daß der gelenkfreie Klemmschenkel (2) an seiner Außenseite mit einer durch eine ab ziehbare Folie (19) abgedeckten Klebstoffschicht (20) versehen ist.

## Claims

1. Clamping device for articles (7) to be clamped, such as piles of sheets, display boards, maps, calendars or the like, having two clamping legs (1, 2) which are connected to one another via a spine (3) and of which one consists of two sections (1a, 1b), which are connected to one another with spacing from the spine (3) by a joint (4) running parallel to the spine (3), and of which the section (1b) connected to the part of the joint facing away from the spine (3) is constructed as an actuating handle and is provided with a clamping element (8) which can be pivoted from a position in which it faces away from the spine (3) and releases the article (7) to be clamped into a clamping position in which it faces the spine (3) and assumes a catch position, defined by at least one stop (9), relative to the other clamping leg (2), in which catch position the said clamping element rests resiliently against the article (7) to be clamped and against the other clamping leg (2) forming one piece with the spine (3) characterized in that the free end of the clamping element (8) is constructed as a curved skid (11) which rolls along the article (7) to be clamped during the clamping operation.

2. Clamping device according to Claim 1, characterized in that, in the clamping position, the end of the clamping element (8) facing the joint (4) forms a rest (18) for supporting the end, facing away from the spine (3), of the section (1a), connected to the spine (3), of the clamping leg (1) having the joint (4).

3. Clamping device according to Claim 1 or 2, characterized in that the free end of the skid (11) of the clamping element (8) forms a top (12) which, in the clamping position, presses against the article (7) to be clamped.

4. Clamping device according to one or more of Claims 1 to 3, characterized in that, of the two sections (1a, 1b), connected to one another by a joint (4), of the one clamping leg (1), that section (1a) which lies between the spine (3) and the joint (4) connecting the two sections (1a, 1b) to one another, is connected to the spine (3) via a further joint (5) in the region of the spine (3), and in that at least one spring (6; 13, 16, 17) acts on the said section (1a), which spring presses the clamping element (8) against the article (7) to be clamped and the other clamping leg (2) in the clamping position.

5. Clamping device according to Claim 4, characterized in that it has a spring (6, 13, 16) constructed as a tension spring.

6. Clamping device according to Claim 5, characterized in that the spring (6, 13, 16) is formed by an elastic web which connects the section (1), located between the two joints (4, 5), of the one clamping leg (1) to the other clamping leg (2).

7. Clamping device according to Claim 5 or 6, characterized in that the elastic web forming the spring (13, 16) is additionally connected to the spine (3).

8. Clamping device according to Claim 7, characterized in that the elastic web forming the spring (16) is connected to the spine (3) over the entire surface.

9. Clamping device according to one or more of Claims 1 to 8, characterized in that it has a spring (17) constructed as a compression spring.

10. Clamping device according to Claim 9, characterized in that the compression spring (17) is formed by an elastic web which is arranged between two projections of the two clamping legs (1, 2) protruding beyond the spine (3).

11. Clamping device according to Claim 10, characterized in that the elastic web forming the spring (17) is connected to the spine (3) over the entire surface.

12. Clamping device according to one or more of Claims 1 to 11, characterized in that the section (1b), having the clamping element (8), of the one clamping leg (1) is provided, on the side of the clamping element (8) facing away from the spine (3), with a stop (9) which determines the catch position of the said clamping element.

13. Clamping device according to one or more of Claims 1 to 12, characterized in that a guide tongue (22) is arranged between the clamping element (8) and the clamping leg (2) located opposite the clamping leg consisting of two sections (1a, 1b) connected to one another by a joint (4).

14. Clamping device according to Claim 13, characterized in that the guide tongue (22) has a catch cam (23) for the clamping element (8).

15. Clamping device according to one or more of Claims 1 to 14, characterized in that the spine (3) and the clamping legs (1, 2) consist of hard PVC, and the joints (4, 5) and the spring (6) consist of a permanently elastic plastic material.

16. Clamping device according to one or more of Claims 1 to 15, characterized in that the clamping leg (2) which has no joint is provided on its inner side with an antislip coating (15) in the region of the clamping element (8).

17. Clamping device according to one or more of Claims 1 to 16, characterized in that it consists in total of a section of a coextrusion profile.

18. Clamping device according to one or more of Claims 1 to 17, characterized in that the clamping leg (2) which has no joint is provided on its outer side with a layer of adhesive (20) which is covered by a pull-off film (19).

## Revendications

1. Dispositif de serrage pour des produits (7) à serrer tels que des piles de feuilles, des tableaux d'affichage, des cartes géographiques, des calendriers ou analogues, comprenant deux branches (1, 2) de serrage reliées l'une à l'autre par l'intermédiaire d'un dos (3), l'une des branches étant formée par deux sections (1A, 1B) reliées à une certaine distance du dos (3) l'une à l'autre au moyen d'une articulation (4) s'étendant parallèlement par rapport au dos (3), la section (1B) reliée à la partie de l'articulation opposée au dos (3) étant réalisée sous la forme d'une poignée d'actionnement et étant munie d'un tampon (8) de serrage qui peut basculer d'une position dans laquelle il est opposé au dos (3) et dans laquelle il libère les produits (7) à serrer, vers une position de serrage dans laquelle il est tourné vers le dos (3) et prend, par rapport à l'autre branche de serrage (2), une position encliquetée définie par au moins une butée (9), position encliquetée dans laquelle le tampon de serrage est en appui de manière élastique contre les produits (7) à serrer ou contre l'autre branche de serrage (2) formant une pièce avec le dos (3), caractérisé en ce que l'extrémité libre du tampon (8) de serrage est réalisée sous la forme d'une bascule (11) de glissement en forme d'arc se déroulant sur les produits (7) à serrer lors de l'opération de serrage.

2. Dispositif de serrage selon la revendication 1, caractérisé en ce que l'extrémité du tampon (8) de serrage tournée vers l'articulation (4) forme, dans la position de serrage, un support (18) pour supporter l'extrémité, opposée au dos (3), de la section (1A), reliée au dos (3), de la branche (1) de serrage présentant l'articulation (4).

3. Dispositif de serrage selon la revendication 1 ou 2, caractérisé en ce que l'extrémité libre de la bascule (11) de glissement du tampon (8) de serrage forme un arrondi (12) qui appuie contre les produits (7) à serrer dans la position de serrage.

4. Dispositif de serrage selon l'une ou plusieurs des revendications 1 à 3, caractérisé en ce que des deux sections (1A, 1B) de l'une (1) des branches de serrage, reliées l'une à l'autre par l'intermédiaire d'une articulation (4), la section (1A) se trouvant entre le dos (3) et l'articulation (4) reliant les deux sections (1A, 1B) l'une à l'autre est reliée, dans la région du dos (3), à celui-ci par l'intermédiaire d'une articulation supplémentaire (5) et en ce qu'au moins un ressort (6; 13, 16, 17) agit sur cette section (1A), ressort qui appuie, en position de serrage, le tampon (8) de serrage contre les produits (7) à serrer ou contre l'autre branche (2) de serrage.

5. Dispositif de serrage selon la revendication 4, caractérisé en ce qu'il comprend un ressort (6, 13, 16) réalisé sous la forme d'un ressort de traction.

6. Dispositif de serrage selon la revendication 5, caractérisé en ce que le ressort (6, 13, 16) est formé par une barrette élastique qui relie la section (1) située entre les deux articulations (4, 5) de l'une (1) des branches de serrage à l'autre branche de serrage (2).

7. Dispositif de serrage selon la revendication 5 ou 6, caractérisé en ce que la barrette élastique formant le ressort (13, 16) est reliée, additionnellement au dos (3).

8. Dispositif de serrage selon la revendication 7, caractérisé en ce que la barrette élastique formant le ressort (16) est reliée sur toute sa surface au dos (3).

9. Dispositif de serrage selon l'une ou plusieurs des revendications 1 à 8, caractérisé en ce qu'il comprend un ressort (17) réalisé sous la forme d'un ressort de poussée.

10. Dispositif de serrage selon la revendication 9, caractérisé en ce que le ressort (17) de poussée est réalisé par une barrette élastique qui est agencée entre deux saillies des deux branches de serrage (1, 2), faisant saillie au-delà du dos (3).

11. Dispositif de serrage selon la revendication 10, caractérisé en ce que la barrette élastique formant le ressort (17) est reliée sur toute sa surface au dos (3).

12. Dispositif de serrage selon l'une ou plusieurs des revendications 1 à 11, caractérisé en ce que la section (1B) de l'une (1) des branches de serrage présentant le tampon (8) de serrage est munie, du côté du tampon (8) de serrage, opposé au dos, d'une butée (9) définissant la position encliquetée.

13. Dispositif de serrage selon l'une ou plusieurs des revendications 1 à 12, caractérisé en ce qu'une languette de guidage (22) est agencée entre le tampon (8) de serrage et la branche (2) de serrage opposée à la branche de serrage réalisée par les deux sections (1A, 1B) reliées l'une à l'autre par une articulation (4).

14. Dispositif de serrage selon la revendication 13, caractérisé en ce que la languette (22) de guidage comporte un ergot (23) d'encliquetage pour le tampon (8) de serrage.

15. Dispositif de serrage selon l'une ou plusieurs des revendications 1 à 14, caractérisé en ce que le dos (3) et les branches de serrage (1, 2) sont réalisés en PVC dur et en ce que les articulations (4, 5) ainsi que le ressort (6) sont réalisés en une matière plastique, élastique en permanence.

16. Dispositif de serrage selon l'une ou plusieurs des revendications 1 à 15, caractérisé en ce que la branche de serrage (2) dépourvue d'articulation est munie, dans la zone du tampon (8) de serrage sur son côté intérieur, d'un matériau de garnissage antidérapant.

17. Dispositif de serrage selon l'une ou plusieurs des revendications 1 à 16, caractérisé en ce qu'il est entièrement réalisé par une section d'un profilé co-extrudé.

18. Dispositif de serrage selon l'une ou plusieurs des revendications 1 à 17, caractérisé en ce que la branche de serrage (2) dépourvue d'articulation est munie, sur son côté extérieur, d'une couche (20) de colle recouverte d'une feuille (19) pouvant être retirée.
